# EUROPÄISCHE PATENTSCHRIFT

(11) **EP 3 088 352 B1**
(45) Veröffentlichungstag und Bekanntmachung des Hinweises auf die Patenterteilung: **16.08.2017**
(21) Anmeldenummer: 16170585.0
(22) Anmeldetag: 30.10.2014
(51) Int. Cl.: B67D 3/00, B67D 1/08

(54) **VERFAHREN ZUM BETREIBEN EINES GETRÄNKEDISPENSERS UND GETRÄNKEDISPENSER**
BEVERAGE DISPENSER AND METHOD FOR OPERATING THE SAME
PROCEDE DE FONCTIONNEMENT D'UN DISTRIBUTEUR DE BOISSONS ET DISTRIBUTEUR DE BOISSONS

(30) Priorität: 30.10.2013 DE 102013111969
(43) Veröffentlichungstag der Anmeldung: 02.11.2016
(62) Teilanmeldung aus: 14191140.4
(73) Patentinhaber: Hartung, Reinhard, 6234 Brandenberg (AT)
(72) Erfinder: HARTUNG, Reinhard, 6234 Brandenberg (AT); EXENBERGER, Hannes, 6330 Kufstein (AT); KISSLINGER, Robert, 80395 München (DE)
(74) Vertreter: Puschmann Borchert Bardehle Patentanwälte Partnerschaft mbB

(56) Entgegenhaltungen:
- DE-A1-102011 050 350
- JP-A- 2006 341 915
- US-A- 2 361 863
- US-A1- 2010 203 207

## Beschreibung

Die Erfindung betrifft ein Verfahren zum Betreiben eines Getränkedispensers gemäß Anspruch 1 sowie einen Getränkedispenser zur Durchführung des Verfahrens gemäß Anspruch 7. Im Wesentlichen in der Gastronomie und der Gemeinschaftsverpflegung sind Getränkedispenser im Einsatz. Hierbei werden in der Regel Getränkekonzentrate in Getränkevorratsbehältern geliefert, die in den, insbesondere eine Kühlfunktion für das im Getränkevorratsbehälter befindliche Getränk aufweisenden, Getränkedispenser eingebracht werden. Vor dem Einbringen des Getränkevorratsbehälters oder im in den Getränkedispenser eingebrachten Zustand wird das Getränkekonzentrat mit Wasser verdünnt. Über ein Auslasssystem erfolgt vorzugsweise manuell die Ausgabe aus dem Getränkedispenser.

Beispielsweise schlägt DE 10 2011 050 350 A1 einen Getränkedispenser mit einem Vorratsbehälter für ein Getränk - insbesondere ein Saftgetränk oder ein Saftmischgetränk - vor, der in ein im Wesentlichen geschlossenes Gehäuse eingebracht wird. Der Getränkevorratsbehälter ist in Form eines Auszugs ausgebildet. Der Auszug wird in eine Behälteraufnahme des Gehäuses eingeschoben und weist ein Auslasssystem zum bedarfsweisen Ausgeben des im Getränkevorratsbehälter eingebrachten Getränks auf. Die Behälteraufnahme ist bis auf die Aufnahmeöffnung mit Kühlflächen versehen und geschlossen ausgebildet. Wenn es sich bei dem auszugebenden Getränk um ein Saftmischgetränk handelt, kann dem Getränkevorratsbehälter über eine Behälteröffnung und einen mit der Behälteröffnung verbundenen Frischwasserzulauf Wasser zugeführt werden. Hierfür mündet eine Wasserleitung in die Behälteraufnahme. Die Behälteröffnung ist in der Regel im oberen Bereich des Getränkevorratsbehälters oberhalb der maximalen Füllhöhe vorgesehen. Die Wasserleitung mündet im eingeschobenen Zustand des Getränkevorratsbehälters über der Behälteröffnung.

Nach der DE 10 2011 050 350 A1 ist der Auszug nach oben vollkommen offen. Der Auszug verschließt die Aufnahmeöffnung im eingeschobenen Zustand im vorderen Bereich vollständig, wodurch auch das Getränk abgeschlossen im Gehäuse gelagert ist.

Dadurch, dass der Getränkevorratsbehälter im Betrieb im eingeschobenen Zustand im Gehäuse geschlossen ist und zur Reinigung leicht entfernt werden kann, ist der Hygienestandard vergleichsweise hoch. Dennoch ist gerade im Falle eines längeren Bevorratungszeitraums die Gefahr gegeben, dass über die Luft Keime und Schmutzpartikel in den Getränkebehälter eindringen. Ferner fehlen Kontrollmechanismen, mit Hilfe derer sich feststellen ließe, wann und wie sorgfältig der Behälter gereinigt wurde. Unachtsamkeit oder gar bewusster Vernachlässigung der Hygiene durch Bediener des Getränkedispensers kann daher kaum entgegengewirkt werden.

Aus der JP 2006 341915 A ist ist ebenfalls ein Getränkedispenser zum Ausgeben von Trinkwasser bekannt, der einen Getränkevorratsbehälter in zylindrischer Form aufweist, der auf ein Gehäuse aufgrebacht wird und eine Getränkeausgebeöffnung im unteren Bereich aufweist. Beim Ausgeben wird der Getränkevorratsbehälter unter Unterdruck gesetzt, um anschließend Ozon oberhalb der maximalen Füllhöhe einzuleiten.

Ein gattungsgemäßer Getränkedispenser ist aus der US 2010/0203207 A1 bekannt. Dieser Getränkedispenser umfasst ein Gehäuse, einen Getränkevorratsbehälter in Form eines Auszugs, eine Gehäuseöffnung, eine Behälteraufnahme zum Einbringen des Getränkevorratsbehälters in das Gehäuse über die Gehäuseöffnung, ein Ausgabesystem, eine mit dem Ausgabesystem zusammenwirkende, in den Getränkevorratsbehälter eingebrachte Ausgabeöffnung und eine Behälteröffnung oberhalb der maximalen Füllhöhe. Zudem ist ein Anpressmechanismus vorgesehen, der eine die Behälteröffnung umfassende Fläche des Getränkevorratsbehälters in dichtende Anlage mit der zugeordneten Wandung der Behälteraufnahme des Gehäuses bringt.

Es ist Aufgabe der Erfindung, ein Verfahren zum Betreiben eines Getränkedispensers der eingangs genannten Art derart weiter zu bilden, dass die oben genannten Nachteile beseitigt werden und dass das Verfahren eine Kontamination des bevorrateten Getränks weitestgehend ausschließt. Ferner wird ein Getränkedispenser zur Durchführung des Verfahrens angegeben.

Diese Aufgabe wird durch die kennzeichnenden Merkmale des Patentanspruches 1 in Verbindung mit seinen Oberbegriffsmerkmalen gelöst.

Der Erfindung liegt die Erkenntnis zugrunde, dass durch Unterdruck im Getränkevorratsbehälter eine Kontamination durch im Getränkevorratsbehälter befindliche Luft auf einfache Weise von vornherein vermieden werden kann.

Nach der Erfindung wird daher ein Getränkedispenser verwendet, der ein Gehäuse, zumindest eine Gehäuseöffnung und zumindest einen Getränkevorratsbehälter in Form eines Auszugs mit einer Behälteröffnung oberhalb der maximalen Füllhöhe des Getränkevorratsbehälters aufweist. Der Getränkevorratsbehälter schließt im eingeschobenen Zustand die Gehäuseöffnung ab. Ferner ist zumindest eine Behälteraufnahme im Gehäuse vorgesehen, in die der Getränkevorratsbehälter über die Gehäuseöffnung eingebracht wird. Des Weiteren umfasst der Getränkedispenser ein Auslasssystem und eine mit dem Ausgabesystem zusammenwirkende Ausgabeöffnung des Getränkevorratsbehälters. Erfindungsgemäß ist ein Anpressmechanismus vorgesehen, der den Getränkevorratsbehälter in dichtende Anlage mit der Behälteraufnahme des Gehäuses bringt. Nach der Erfindung wird der Getränkevorratsbehälter nach Einschieben und Verriegeln unter Unterdruck, insbesondere unter Vakuum gesetzt wird. Dies hat den Vorteil, dass während des Zeitraums der ausschließlichen Bevorratung ein Eindringen von Keimen und Staub- oder Schmutzpartikeln in das Gerät verhindert wird.

Günstig ist es, wenn mit Öffnen des Ausgabesystems Gas, insbesondere Luft, dem Getränkevorratsbehälter zugeführt wird. Dadurch können einerseits über die Menge der zugeführten Luft die Ausgabemenge des Getränks und über die Geschwindigkeit der Luftzufuhr die Ausgabegeschwindigkeit des Getränks gesteuert werden. Andererseits kann zum Beispiel durch die Anordnung des Luftzufuhrmittels oder durch Anbringung einer geeigneten Filtervorrichtung die Gefahr einer Kontaminierung des Inhalts während der Ausgabe verringert werden.

Gemäß einem Aspekt der Erfindung werden Daten betreffend den Inhalt des Getränkevorratsbehälters eingelesen bzw. eingegeben, die festlegen, ob eine Ausgabe über das Ausgabesystem möglich ist und ggfs. das Ausgabesystem sperren. Diese Lösung bietet vielerlei Möglichkeiten, einer Manipulation am Dispenser entgegenzuwirken. So kann ein befugter Bediener entweder direkt den maximalen Ausgabezeitraum für das Getränk festlegen, oder derlei Daten zum Beispiel von einem Barcode auf der Verpackung des Getränks durch einen Scanner ablesen.

Vorzugsweise werden Daten über ein mit einer Steuereinheit zusammenwirkendes Dateneingabemittel eingegeben: die Menge an zuzuführendem Wasser im Hinblick auf ein im Getränkevorratsbehälter befindliches Produkt (Konzentrat), die Einbringzeit des Getränkevorratsbehälters und/oder produktspezifische Daten wie Haltbarkeit, erforderliche Kühltemperatur oder erforderliche Drehzahl einer Rühreinrichtung. Dadurch kann ab dem Einbringen des Produkts der gesamte Vorgang der Bevorratung und Ausgabe bis hin zum Ende des Ausgabezeitraums automatisiert werden.

Bei einer vorteilhaften Weiterbildung der Erfindung steuert die Steuereinheit zur Sperrung der Getränkeausgabe die Pumpe zur Herstellung eines Unterdrucks im Behälter an. So kann ohne eine zusätzliche mechanische Sperrvorrichtung über die Steuereinheit auf einfache Art und Weise die Ausgabe des Getränks verhindert werden, wenn das Ende des Haltbarkeitszeitraums erreicht ist oder wenn z.B., wie im Folgenden beschrieben, der Versuch einer Manipulation festgestellt wird.

Nach einer bevorzugten Ausführungsform steuert eine Steuereinheit über die von einem ersten Sensor zur Ermittlung der Menge eines Wasserzulaufs in den Getränkevorratsbehälter und vom zweiten Sensor zur Ermittlung der Füllstandshöhe im Getränkevorratsbehälter ermittelten Messdaten und über die eingegeben Daten und/oder in der Steuereinheit hinterlegten Daten die Pumpe und ein Ventil, so dass die Ausgabe des Getränks gesperrt oder freigegeben wird. Dadurch lassen sich technische Schwierigkeiten oder Versuche der Manipulation erkennen. Wenn insbesondere bei der Verwendung von Fruchtsaftkonzentrat aus den eingegebenen oder in der Steuereinheit hinterlegten Daten bekannt ist, um welches Produkt es sich handelt und welche Füllmenge sich in einem neuen Behälter befinden muss, kann durch einen Abgleich mit den vom ersten und vom zweiten Sensor ermittelten Daten bezüglich zugeführtem Wasser und abschließender Füllstandshöhe ermittelt werden, ob im Behälter die korrekte Füllmenge vorhanden ist. Ist dies der Fall, wird die Getränkeausgabe freigegeben. Weicht die tatsächliche Füllmenge von der berechneten Füllmenge ab, so liegt entweder ein technisches Problem vor, z. B. mit der Frischwasserzufuhr, oder es wurde beispielsweise versucht, einen von Hand und nicht wie vorgesehen vom Hersteller befüllten Getränkevorratsbehälter zu verwenden. Da dies nicht den hohen Hygieneanforderungen entspricht, die an vorliegende Vorrichtung und Verfahren gestellt wird, wird in letzterem Fall die Ausgabe des Getränks gesperrt. Über einen einzulesenden Herstellercode des in den Getränkevorratsbehälter eingebrachten Produkts kann der Einsatz des Getränkedispensers begrenzt werden, beispielsweise Konkurrenzprodukte ausgeschlossen werden.

Gemäß einem weiteren Aspekt der Erfindung wird ein Getränkedispenser zur Ausgabe eines Getränks angegeben, der ein Gehäuse, zumindest einen Getränkevorratsbehälter in Form eines Auszugs, zumindest eine Gehäuseöffnung, zumindest eine Behälteraufnahme zum Einbringen des Getränkevorratsbehälters in das Gehäuse über die Gehäuseöffnung umfasst. Der Getränkevorratsbehälter ist dabei mit einer Behälteröffnung oberhalb der maximalen Füllhöhe des Getränkevorratsbehälters versehen, wobei ein Anpressmechanismus vorgesehen ist, der eine die Behälteröffnung umfassende Fläche des Getränkevorratsbehälters in dichtende Anlage mit der zugeordneten Wandung der Behälteraufnahme des Gehäuses bringt. Dieser Getränkedispenser dient zur Durchführung des erfindungsgemäßen Verfahrens, bei der der Getränkevorratsbehälter einfach in den Getränkedispenser mittels einer Rampe so eingebracht werden kann, dass dieser, vorzugsweise luftdicht, abgeschlossen wird, wodurch eine Kontamination von außen auf einfache Weise vermieden werden kann und der Unterdruck im Getränkevorratsbehälter ermöglicht wird. Hierbei ergeben sich weitere konstruktive Möglichkeiten, die Wahrscheinlichkeit einer Kontamination mit Keimen noch weiter zu reduzieren, wie im Folgenden aufgezeigt wird. Der Anpressmechanismus weist dabei eine Führung auf, die von der Gehäuseöffnung in Richtung des Einschubs des Getränkevorratsbehälters in die Behälteraufnahme verläuft und so ansteigt, dass im eingebrachten Zustand die Führung im hinteren Bereich den Getränkevorratsbehälter gegen die Decke der Behälteraufnahme hält. Ferner weist der Anpressmechanismus eine Rampe auf, die in den vorderen Bereich des Getränkevorratsbehälters integriert ist und die so gestaltet ist, dass der Behälter mit vollständigem Einschieben gegen die Decke der Behälteraufnahme gepresst/gespannt wird, wodurch im eingebrachten Zustand der Getränkevorratsbehälter im hinteren Bereich auf der Führung aufliegt und im vorderen Bereich auf der Rampe, Aufgrund dieser Ausgestaltung erfolgt das Anpressen mit nur geringfügig höherem Kraftaufwand, als beim Einschieben des Behälters in eine Aufnahme ohne Anpressmechanismus erforderlich wäre, da der Behälter vom Benutzer im Wesentlichen horizontal in die Behälteraufnahme eingebracht wird und sich durch die Rampe auch bei einem niedrigen Steigungswinkel eine ausreichende Anpresswirkung ergibt. Die Rampe ist dabei integraler Bestandteil des Getränkevorratsbehälters. Weiterhin ist eine Dichtung und zumindest eine Pumpe vorgesehen. Dabei ist die Pumpe mit der Behälteröffnung über eine Leitung verbindbar, so dass im eingeschobenen Zustand des Getränkevorratsbehälters und bei aktiviertem Anpressmechanismus der Getränkevorratsbehälter über die Pumpe mit einem Unterdruck beaufschlagbar ist. Die Gefahr der Kontaminierung des bevorrateten Getränks wird weiter verringert, da einerseits die vor dem Anpressen im Behälter befindliche Luft zum Großteil entnommen wird und andererseits der Unterdruck die Anpresswirkung verstärkt, was wiederum eine bessere Abdichtung zur Folge hat.

Dies hat den Vorteil, dass ab dem Zeitpunkt, zu dem der Behälter mit dem Getränk oder zumindest einem Teil des Getränks in das Gehäuse eingebracht wird, während des Zeitraums der ausschließlichen Bevorratung ein Eindringen von Keimen und Staub- oder Schmutzpartikeln in das Gerät verhindert wird, vor allem in den Bereich der Behälteröffnung. Ebenso vorteilhaft ist, dass diese Abdichtung ohne zusätzliche Bauteile möglich ist, da eine Innenfläche der Behälteraufnahme im Gehäuse zur Abdeckung des Behälters verwendet wird. Dies verringert die Herstellungskosten und vereinfacht die Reinigung.

Dadurch, dass die die Behälteröffnung umfassende Fläche des Getränkevorratsbehälters in Richtung die Decke der Behälteraufnahme gespannt wird - mittelbar über eine Dichtung oder unmittelbar -, ist so eine maximale Bevorratungsmenge im Behälter erreichbar.

Indem der Anpressmechanismus durch vollständiges Einschieben des Getränkevorratsbehälters aktiviert wird, entfällt die Notwendigkeit zusätzlicher Bedienelemente und Bedienungsschritte. Eine Fehlbedienung wird ausgeschlossen. Gleichzeitig kann der Behälterboden so gewählt werden, dass dieser auch in angepresstem Zustand zur Gehäuseöffnung hin leicht abfällt. Dadurch lässt sich das Problem beheben, dass im Bodenbereich des Behälters am Ende häufig eine beträchtliche Restmenge des Getränks verbleibt, die nicht entnommen werden kann. Die Auslassöffnung des Getränkevorratsbehälters ist dabei in Bodennähe im vorderen Bereich angeordnet. Auf Grund des zur Gehäuseöffnung und damit zum Auslasssystem hin abfallenden Behälterbodens sammelt sich der gegen Ende des Ausgabevorgangs noch verbliebene Rest des Getränks in der Nähe des Auslasssystems. So ist eine nahezu vollständige Ausgabe des bevorrateten Getränks ohne wesentliche Restmenge möglich.

Besonders günstig ist es, wenn die Führung durch den Boden der Behälteraufnahme gebildet ist. So wird die Konstruktion des Getränkedispensers erheblich vereinfacht und ein einfaches Reinigen gewährleistet.

Gemäß einem Aspekt der Erfindung ist in der Leitung ein Ventil eingebracht ist, welches bei Aktivierung der Pumpe den Getränkevorratsbehälter mit der Pumpe und bei Aktivierung des Ausgabesystems mit einer Zuluftleitung verbindet. Dadurch wird der im Behälter herrschende Unterdruck bei der Getränkeentnahme kurzzeitig aufgehoben, indem Gas oder Luft eintritt. Das Getränk kann bequem ausgegeben werden. Danach wird das Ventil wieder umgeschaltet und die Pumpe erzeugt umgehend wieder einen Unterdruck oder ein Vakuum. Damit wird weiterhin einer Kontaminierung des Behälterinnenraums entgegengewirkt.

Besonders günstig ist es, wenn dabei in die Zuluftleitung ein Luftfilter, insbesondere ein Aktivkohlefilter, eingebracht ist. So wird die Gefahr minimiert, dass mit dem während der Getränkeausgabe nachströmenden Gas, vor allem Umgebungsluft, Keime und Staub- oder Schmutzpartikel in den Getränkevorratsbehälter gelangen und das Getränk kontaminieren.

Die Zuluftleitung kann auch als Versorgungsleitung für Wasser, das zur Zubereitung von Saftmischgetränken erforderlich ist, eingesetzt werden. Eine kombinierte Pumpe mit einem entsprechenden Ventil kann dabei bedarfsweise Luft oder Wasser fördern. Bei einer Ausführungsform der Erfindung ist aber eine separate Wasserleitung zum Einbringen von Wasser in den Getränkevorratsbehälter vorgesehen, welche im eingeschobenen Zustand des Getränkevorratsbehälters mit der Behälteröffnung verbunden ist bzw. in diese mündet. So kann der Getränkedispenser neben der Ausgabe von Fertiggetränken auch zur Ausgabe von Getränken, die im Gerät durch Vermischen von Getränkekonzentrat und Wasser bereitgestellt werden, verwendet werden, während durch separate Leitungen für Luft und Wasser Hygiene und Bedienungskomfort gewährleistet werden.

Beispielsweise kann die Wasserleitung auch mit Wasser aus Kanistern oder dergleichen gespeist werden, so dass ein Einsatz des Getränkedispensers unabhängig von den örtlichen Gegebenheiten möglich ist.

Vorzugsweise ist eine mit der Wasserleitung verbundene Wasserpumpe vorgesehen, die mit einem Wasserbehälter verbindbar ist, wodurch Wasser aus dem Wasserbehälter in den Getränkevorratsbehälter einbringbar ist. Hierdurch ist der Getränkedispenser unabhängig von einem Wasseranschluss einsetzbar.

Wenn jedoch Leitungswasser von ausreichend guter Qualität vorhanden ist, kann im Falle der Ausgabe von Konzentrat-Getränken ein mit der Wasserleitung verbundener Wasseranschluss zum Verbinden mit einem Festwasseranschluss genutzt werden. Der Getränkevorratsbehälter mit dem Konzentrat wird in den Getränkedispenser eingebracht, dann wird Wasser zugesetzt und das Getränk kann ausgegeben werden. Dies verringert sowohl die Kosten als auch den Platzbedarf des Getränkedispensers sowie den logistischen Aufwand.

Gemäß einem weiteren Aspekt der Erfindung ist ein Ventil in der Wasserleitung vorgesehen, das wahlweise eine Verbindung mit der Wasserpumpe oder einem Wasserzulauf für manuell zugeführtes Wasser und dem Wasseranschluss für Leitungswasser herstellt. So ist der Getränkedispenser noch flexibler einsetzbar, da die Art der Wasserversorgung leicht über die Stellung eines Ventils bestimmt werden kann.

In einer vorteilhaften Ausgestaltung weist der Getränkedispenser zumindest ein Dateneingabemittel auf, das mit einer Steuereinheit zusammenwirkt, welche die Aktuatoren des Getränkedispensers, wie die Pumpe oder das Ventil für den Wasserzulauf, steuert. Dabei kann es sich sowohl um ein Eingabemittel handeln, das eine aktive Eingabe über Tasten, einen Touchscreen oder dergleichen erfordert, oder um ein Eingabemittel, das Informationen einliest, wie etwa einen Barcode-Scanner. Je nach Bedarf können so die Parameter von Mischung, Bevorratung und Ausgabe bequem vom Bediener eingegeben werden. Bei einer vorteilhaften Weiterbildung der Erfindung ist ein mit der Steuereinheit verbundener erster Sensor vorgesehen, mit dem die dem Getränkevorratsbehälter zugeführte Wassermenge gemessen wird. Mit dieser Information kann einerseits vermieden werden, dass der Getränkevorratsbehälter über das gewünschte Maß hinaus befüllt wird, andererseits kann auch eine versuchte Manipulation erkannt werden. Dies wird nachfolgend noch genauer erläutert.

Ebenso ist es günstig, wenn ein zweiter mit der Steuereinheit verbundener Sensor zum Einsatz kommt, mit dem die Füllstandshöhe des Getränkevorratsbehälters gemessen wird. Auch die von diesem Sensor gelieferte Information dient sowohl der richtigen Bemessung der Wasserzufuhr als auch der Erkennung von Manipulationsversuchen.

Für den Schutz, insbesondere vor Zugriff von Unbefugten, kann der Getränkedispenser einen Verriegelungsmechanismus an der Gehäuseöffnung aufweisen, der den Getränkevorratsbehälter in dem Gehäuse sichert. Dies ist unter anderem auch unter hygienischen Gesichtspunkten sinnvoll, da so sichergestellt wird, dass nur berechtigte Personen mit dem Behälter und dem darin bevorrateten Getränk in Kontakt kommen. Der Verriegelungsmechanismus kann mit der Steuereinheit zusammenwirken.

Des Weiteren ist eine Kühlvorrichtung vorgesehen, die den Innenraum und damit das in der Aufnahmeeinrichtung enthaltene Getränk kühlt. Die Kühleinrichtung befindet sich dabei unterhalb der Aufnahmeeinrichtung und umfasst einen Kompressor, einen Wärmetauscher und eine oder mehrere an den Innenseiten der Behälteraufnahme angeordnete mit Verdampfern zusammenwirkende Kühlflächen. Vorteilhafterweise ist die Kühleinrichtung auch mit der Steuereinheit verbunden. So kann die gewünschte Temperatur gegebenenfalls vom Bediener bequem eingestellt werden.

Um eine vollständige Vermischung beispielsweise von Fruchtsaftbestandteilen und Wasser und eine gleichmäßige Kühlung des Getränks zu gewährleisten und um bei unfiltrierten Getränken ein Sedimentieren von Fruchtfleisch etc. zu vermeiden, ist ein Rührwerk zur Durchmischung des Getränks während der Bevorratung vorgesehen.

Vorzugsweise kommt ein Magnetrührer zum Einsatz, bei dem ein angetriebenes, in der Regel unterhalb des Getränkevorratsbehälters im Gehäuse vorgesehenes rotierendes Magnetstück, zumindest ein im Getränk befindliches Magnetstäbchen sich im Getränk hin- und her bewegt. Das oder die Magnetstäbchen kann bzw. können vorteilhafterweise schon zusammen mit dem Konzentrat in einer Vertiefung in den Getränkevorratsbehälter eingebracht sein. Bei einer solchen Einrichtung ist die Gefahr einer Kontamination des Behälterinhalts sehr gering.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: eine geschnittene Seitenansicht des Getränkedispensers;
- Fig. 2: eine schematische Seitenansicht des Getränkedispensers im Querschnitt zur Verdeutlichung der Luft- und Wasserversorgung, mit einer schematischen Darstellung der Steuereinheit;
- Fig. 3: eine Schnittansicht des Auslasssystems;
- Fig. 4: eine perspektivische Ansicht des Getränkedispensers, und
- Fig. 5: ein Blockdiagramm zur Verdeutlichung des Verfahrensablaufs zum Betrieb des Getränkedispenser.

Fig. 1 zeigt einen Getränkedispenser 10 in einer geschnittenen Seitenansicht mit einem Gehäuse 12 und einem Getränkevorratsbehälter 14. Der Getränkevorratsbehälter 14 wird über eine an der Vorderseite des Getränkedispensers 10 befindlichen Gehäuseöffnung 13 in eine Behälteraufnahme 15 eingebracht. Zum Verschließen der Gehäuseöffnung 13 ist ebenso an der Vorderseite eine Tür 18 mit einer Produktbeleuchtung mit Füllstandsanzeige 20 herunterklappbar angebracht. Eine an der Vorderseite des Getränkedispensers 10 oben vorgesehene elektromechanische Verriegelung 22 dient der Verriegelung des frei schwenkbaren Endes der Tür 18 mit dem Gehäuse 12.

Die als Führung 48 ausgebildete Bodenfläche der Behälteraufnahme 15 steigt von der Gehäuseöffnung 13 in Einschubrichtung leicht an, sodass die eine Behälteröffnung 17 aufweisende Oberseite des Getränkevorratsbehälters 14 beim Einschieben des Getränkevorratsbehälters 14 in die Behälteraufnahme 15 leicht nach oben befördert wird und schließlich bei vollständig eingeschobenem Getränkevorratsbehälter 14 im hinteren Bereich an der Oberseite der Behälteraufnahme anliegt. Zusätzlich ist im vorderen, zur Gehäuseöffnung 13 zeigenden, Bereich des Getränkevorratsbehälters 14 an der Unterseite eine Rampe 40 ausgebildet. Beim Einschieben des Getränkevorratsbehälters 14 passiert die Rampe 40 zuerst eine Nase 24, welche an der Innenseite der Tür 18 der Unterseite der Gehäuseöffnung 13 benachbart ausgebildet ist. Die Nase 24 dient dazu, den Bereich des Getränkevorratsbehälters 14, der zur Vorderseite des Getränkedispensers 10 zeigt, anzuheben um das Einschieben zu erleichtern. Im vollends eingeschobenen Zustand ist der zur Vorderseite zeigende Bereich des Getränkevorratsbehälters 14 aufgrund der auf dem Boden 19 aufliegenden Rampe 40 soweit angehoben, dass die Behälteröffnung 17 auch in diesem Bereich an die Oberseite der Behälteraufnahme 15 angepresst ist. Die sich aus diesem Anpressmechanismus ergebende abdichtende Wirkung wird zusätzlich durch eine Behälterdichtung 16 unterstützt, die an einer oberen Kante des Getränkevorratsbehälters 14 angebracht ist.

Im Boden des Getränkevorratsbehälters 14 ist eine Vertiefung 49 vorgesehen, in die zumindest ein Magnetstäbchen eingebracht ist, das von einem als Magnetrührer ausgebildeten Rührwerk 50 bewegt wird, um das Getränk beständig zu vermischen.

An den Innenseiten der Behälteraufnahme 15 bilden Verdampfer 56 Kühlflächen, über die der Getränkevorratsbehälter 14 und das darin befindliche Getränk gekühlt werden. Zusammen mit den Verdampfern 56 bilden ein Kompressor 52 und ein Wärmetauscher 54 die Kühlvorrichtung des Getränkedispensers 10. Die Verdampfer 56, der Kompressor und der Wärmetauscher 54 sind in bekannter Weiser mit entsprechenden Leitungen miteinander verbunden. Um die Kühlvorrichtung zu unterstützen, ist ferner eine Isolierung 26 um die Behälteraufnahme 15 herum angeordnet.

Im Folgenden wird im Zusammenhang mit dem Getränkedispenser und dem Verfahren der Begriff "Vakuum" im Zusammenhang mit einem Zustand, allgemein mit Bauteilen, wie Pumpen, Leitungen etc., verwendet. Der Begriff "Vakuum" ist dabei so zu verstehen, dass es sich bei einem Vakuum um einen Unterdruck gegenüber dem Umgebungsdruck handelt, der aber auch ein Grobvakuum - 300 bis 1 hPa, Feinvakuum 1 bis 10⁻³ hPa, Hochvakuum (HV) 10⁻³ bis 10⁻⁷ hPa, Ultrahochvakuum (UHV) 10⁻⁷ bis 10⁻¹² hPa, extrem hohes Vakuum (XHV) < 10⁻¹² hPA oder ideales Vakuum (IV) sein kann. Je nachdem was in diesem Zusammenhang wirtschaftlicher ist, oder was die Anforderungen des Kunden sind, wird in entsprechenden Unterdruckbereichen gearbeitet. Je größer der Unterdruck, desto geringer ist die Wahrscheinlichkeit der Kontamination mit Keimen über das Restgas in dem Getränkevorratsbehälter. Bei einer einfachen Bauweise, muss die Vakuumpumpe und die Vakuumleitungen lediglich in der Lage sein Unterdruck gegenüber dem Umgebungsdruck zu gewährleisten, bei hochwertigeren Ausführungen Grobvakuum oder Feinvakuum etc.

Von der Gehäuseöffnung 13 her betrachtet, ist hinter der Behälteraufnahme 15 eine Vakuumpumpe 60 vorgesehen, mittels derer über eine in die Behälteraufnahme 15 mündende Vakuumleitung 64 ein Unterdruck im eingeschobenen Getränkevorratsbehälter 14 erzeugt werden kann, um die zuvor beschriebene abdichtende Wirkung noch zu verstärken.

Bei Fig. 2 handelt es sich um eine Seitenansicht im Querschnitt des Getränkedispensers 10, in der insbesondere die Versorgung des Getränkedispensers 10 mit Luft und Wasser genauer dargestellt wird. Wie bereits erläutert ist durch die Vakuumpumpe 60 über die in die Behälteraufnahme 15 mündende Vakuumleitung 64 ein Unterdruck erzeugbar. Jedoch ist es zur Ausgabe des Getränks erforderlich, diesen Unterdruck kurzzeitig aufzuheben. Hierzu ist mit der Vakuumpumpe 60 über ein Ventil 62 eine Zuluftleitung 66 verbunden, über die Luft eingelassen werden kann. Um zu verhindern, dass auf diesem Wege Keime oder Schmutzpartikel in den Getränkevorratsbehälter 14 gelangen und das Getränk kontaminieren, ist in der Zuluftleitung 66 ein Aktivkohlefilter 68 vorgesehen. Über eine Steuereinheit 80 sind die Vakuumpumpe 60 und das Ventil 62 mit einem Ausgabehebel 30 verbunden. Eine Betätigung des Ausgabehebels 30 dient so als Signal zur kurzzeitigen Aufhebung des Unterdrucks durch Einlassen von Luft, welches von der Steuereinheit 80 an die Vakuumpumpe 60 und das Ventil 62 übermittelt wird. Nach Beendigung des Ausgabevorgangs werden die Vakuumpumpe 60 und das Ventil 62 durch die Steuereinheit 80 so betrieben, dass ein Unterdruck im Getränkevorratsbehälter 14 erzeugt wird.

Ferner ist die Steuereinheit 80 mit einer Wasserversorgungseinrichtung verbunden, die zur Versorgung von Frischwasser zum Mischen mit Getränkekonzentraten im Getränkevorratsbehälter 14 vorgesehen ist. Die Wasserversorgungseinrichtung umfasst eine Wasserleitung 74, die in die Behälteraufnahme 15 mündet. Wahlweise ist die Wasserleitung 74 über einen mit einem Festwasseranschluss verbindbaren Wasseranschluss 78 und über einen mit einem Wasserbehälter verbindbaren Wasserzulauf 72 speisbar. Ein mit der Steuerungseinrichtung 80 verbundenes Ventil 76 ist für die Wahl der Speisungsquelle vorgesehen. Da bei einer Speisung aus einem Wasserbehälter nicht unbedingt wie bei einem Festwasseranschluss ausreichend Leitungsdruck für die Beförderung des Wassers in den Getränkevorratsbehälter 14 anliegt, weist der Getränkedispenser 10 eine Druckwasserpumpe 70 auf, die mit der Steuerungseinrichtung 80 verbunden ist.

Ebenso mit der Steuerungseinrichtung 80 verbunden sind ein in der Wasserleitung 74 vorgesehener Wasserdurchfluss-Sensor 82 und ein in der Behälteraufnahme 15 vorgesehener Füllstandssensor 84. Mit Hilfe dieser beiden Sensoren sind die zugeführte Wassermenge sowie die tatsächliche Füllstandshöhe im Getränkevorratsbehälter 14 ermittelbar. Die Verwendung dieser Daten wird nachfolgend anhand der Figur 5 erläuterk.

Schließlich ist ein Barcode-Lesegerät 42 zum Einlesen von produktspezifischen Daten, aber auch eines Herstellercodes, über einen Barcode auf der Getränkeverpackung vorgesehen. Das Barcode-Lesegerät 42 ist mit der Steuerungseinrichtung 80 verbunden, so dass eine Steuerung der wesentlichen Komponenten des Getränkedispensers 10, insbesondere der Vakuumpumpe 60, des Ventils 62, des Ventils 76, des Rührwerks 50 und der elektromechanischen Verriegelung 22, an Hand der produktspezifischen Daten möglich ist. Die Steuerung wird im Detail anhand der Fig. 5 erläutert.

Fig. 3 zeigt eine Schnittansicht des Auslasssystems. Zur Ausgabe des bevorrateten Getränks ist ein innen hohl ausgebildeter Ausgabehebel 30 vorgesehen, der im geschlossenen Zustand des Getränkedispensers 10 mit eingeschobenen Getränkevorratsbehälter 14 bereichsweise in den Getränkevorratsbehälter 14 hineinragt. Der Ausgabehebel 30 weist behälterseitig eine Auslassöffnung 32 und einen Verschluss 46 auf, wobei der Verschluss 46 von einer Dichtung 34 umgeben wird.

Im eingedrückten Zustand des Ausgabehebels 30 gelangt das Getränk durch die Auslassöffnung 32 in den Ausgabehebel 30 und schließlich durch einen Ausgabehahn 28 in ein der Übersichtlichkeit halber hier nicht dargestelltes Trinkgefäß oder dergleichen. Ein an der Unterseite des Ausgabehebels 30 vorgesehener Erreger 36 ist so angeordnet, dass er im eingedrückten Zustand des Ausgabehebels 30 oberhalb eines Schalters 38 positioniert ist. In dieser Position aktiviert der Erreger 36 den Schalter 38 während der Ausgabe. Der Schalter 38 ist mit der Steuereinrichtung 80 verbunden. Ein Signal des aktivierten Schalters 38 bewirkt über die Steuereinrichtung 80 während der Ausgabe eine Aufhebung des Unterdrucks durch die Vakuumpumpe 60, so dass eine bequeme Ausgabe des Getränks möglich ist.

In Fig. 4 ist der Getränkedispenser perspektivisch mit geschlossener Tür 18 dargestellt. Oberhalb des Barcode-Lesegeräts 42 befindet sich ein Display 44 zur Anzeige betriebsrelevanter Daten wie etwa der Temperatur des bevorrateten Getränks oder des Endes des Ausgabezeitraums.

An der Oberseite des Gehäuses 12 ist ein Verschluss 46 zum mechanischen Verschließen der Tür 18 angebracht. Unterhalb des Ausgabehebels 30 ist eine Tropfschale 25 vorgesehen, auf der während der Ausgabe des Getränks ein Trinkgefäß abgestellt werden kann. Ferner ist die Tropfschale 25 dazu geeignet, kleinere Mengen des Getränks aufzunehmen, die bei der Ausgabe verschüttet werden oder zwischen den Ausgabevorgängen abtropfen.

In Fig. 5 wird schematisch ein bevorzugtes Verfahren zum Betreiben des Getränkedispensers 10 dargestellt. Nach dem Start 100 erfolgt der Einschub 102 des Getränkevorratsbehälters 14 in die Behälteraufnahme 15. Hierauf folgt über ein aus Gründen der Übersichtlichkeit nicht gezeigtes Tastenfeld die Eingabe 104 eines Zugangscodes, der in einem Verifizierungsschritt 106 durch die Steuereinheit 80 bestätigt werden muss. In dem Fall, dass der Zugangscode nicht korrekt eingegeben wurde, erfolgt eine Aufforderung zur erneuten Eingabe 104. Es ist sowohl möglich, die Schritte 104 und 106 zu wiederholen, bis der korrekte Zugangscode eingegeben wird, oder aber den Getränkedispenser 10 nach einer vorbestimmten Anzahl von falschen Eingaben 104 zu sperren 126. Sobald der Zugangscode verifiziert wurde, erfolgt das Einlesen 108 von auf der Produktverpackung aufgebrachten produktspezifischen Daten durch das Barcode-Lesegerät 42. Hierzu kann gegebenenfalls eine Aufforderung auf dem Display 44 angezeigt werden. An Hand der eingelesenen Daten wird zuerst eine Verifizierung 110 der Haltbarkeit vorgenommen. Wird dabei festgestellt, dass sich das auszugebende Produkt nicht mehr innerhalb des Haltbarkeitszeitraums befindet, bewirkt die Steuereinheit 80 eine Sperrung 126 der Ausgabe. Dies kann beispielsweise dadurch erfolgen, dass durch die Vakuumpumpe 60 ein Unterdruck im Getränkevorratsbehälter 14 erzeugt und gehalten wird, der eine Ausgabe des Getränks verhindert. Somit ist der Vorgang beendet 128.

Nach der Verifikation der Haltbarkeit wird eine Unterscheidung 112 vorgenommen, ob es sich bei dem auszugebenden Produkt um ein Getränkekonzentrat oder um ein Fertiggetränk handelt. Im Falle eines Getränkekonzentrats erfolgt die Zugabe 114 der erforderlichen Menge Wasser. Daraufhin wird eine Bestimmung 116 der Menge des Behälterinhalts mit Hilfe vom Füllstandssensor 84 ermittelter Daten vorgenommen. Nun erfolgt eine Verifikation 118, ob die Menge des Behälterinhalts mit der Sollmenge übereinstimmt. Angaben zur Sollmenge sind in den zuvor eingelesenen produktspezifischen Daten enthalten und können in dem Fall, dass ein Getränkekonzentrat mit Wasser vermischt wurde, um vom Wasserdurchfluss-Sensor 82 ermittelte Daten über die Menge des zugegebenen Wassers ergänzt werden. Weicht die tatsächlich im Getränkevorratsbehälter 14 vorhandene Füllmenge von den hinterlegten Daten bzw. von der errechneten Sollmenge ab, ist das Ergebnis der Verifikation 118 negativ und es wird daraus geschlossen, dass entweder ein technischer Effekt oder ein Manipulationsversuch vorliegt. Es wird umgehend eine Sperrung 126, wie oben beschrieben, erwirkt. Damit ist der Vorgang beendet 128. Schließlich wird in vom Benutzer bestimmten oder idealerweise in den eingelesenen produktspezifischen Daten vorgegebenen Intervallen eine Messung 120 der Temperatur im Getränkevorratsbehälter 14 vorgenommen. Temperaturen, die eine vorher bestimmte Toleranzschwelle überschreiten, werden in der Steuereinheit 80 abgespeichert und sind im Display 44 abrufbar, beispielsweise nach Eingabe eines Zugangscodes. Wenn mehrfach erhöhte Temperaturen gemessen werden, errechnet 121 die Steuereinheit 80 ferner anhand der produktspezifischen Daten entnommener Parameter eine neue maximale Ausgabezeit für das Getränk und veranlasst beispielsweise die Anzeige eines Warnsignals im Display 44.

Andernfalls erfolgt die Freigabe 122 der Ausgabe. Bei jedem Ausgabevorgang wird von der Steuereinheit 80 eine Verifizierung 124 vorgenommen, ob der in den produktspezifischen Daten angegebene Ausgabezeitraum noch eingehalten ist. Ist dies der Fall, erfolgt eine erneute Freigabe 122 der Ausgabe. Ist der Ausgabezeitraum überschritten und das Ergebnis der Verifizierung 124 negativ, wird von der Steuereinheit 80 eine Sperrung 126 der Ausgabe erwirkt, Damit ist der Vorgang beendet 128.

### Bezugszeichenliste

- 10: Getränkedispenser
- 12: Gehäuse
- 13: Gehäuseöffnung
- 14: Getränkevorratsbehäiter
- 15: Behälteraufnahme
- 16: Behälterdichtung
- 17: Behälteröffnung
- 18: Tür
- 20: Produktbeleuchtung mit Füllstandanzeige
- 22: elektromechanische Verriegelung
- 24: Nase zum formschlüssigen Anheben
- 25: Tropfschale
- 26: Isolierung
- 28: Ausgabehahn
- 30: Ausgabehebel
- 32: Auslassöffnung
- 34: Dichtung
- 36: Erreger
- 38: Schalter
- 40: Rampe
- 42: Barcode-Lesegerät
- 44: Display
- 46: Verschluss mit Kontakt
- 48: Boden, Führung
- 49: Vertiefung
- 50: Rührwerk
- 52: Kompressor
- 54: Wärmetauscher
- 56: Verdampfer
- 60: Vakuumpumpe
- 62: Ventil
- 64: Vakuumleitung
- 66: Zuluftleitung
- 68: Aktivkohlefilter
- 70: Druckwasserpumpe
- 72: Wasserzulauf
- 74: Wasserleitung
- 76: Ventil
- 78: Wasseranschluss
- 80: Steuereinheit
- 82: Wasserdurchfluss-Sensor
- 84: Füllstandssensor
- 100: Start
- 102: Einschub des Getränkevorratsbehälters
- 104: Eingabe des Zugangscodes
- 106: Verifizierung des Zugangscodes
- 108: Einlesen produktspezifischer Daten
- 110: Verifizierung der Haltbarkeit
- 112: Unterscheidung Konzentrat oder Fertiggetränk
- 114: Zugabe von Wasser
- 116: Bestimmung der Menge des Behälterinhalts
- 118: Verifizierung der korrekten Menge
- 120: Messung der Temperatur
- 121: Verarbeitung der Daten
- 122: Freigabe der Getränkeausgabe
- 124: Verifizierung des Ausgabezeitraums
- 126: Sperrung der Ausgabe
- 128: Ende

## Patentansprüche

1. Verfahren zum Betreiben eines Getränkedispensers zur Ausgabe eines Getränks, umfassend ein Gehäuse (12), zumindest einen Getränkevorratsbehälter (14) in Form eines Auszugs, zumindest eine Gehäuseöffnung (13), zumindest eine Behälteraufnahme (15) zum Einbringen des Getränkevorratsbehälters (14) in das Gehäuse (12) über die Gehäuseöffnung (13), ein Ausgabesystem, eine mit dem Ausgabesystem zusammenwirkende, in den Getränkevorratsbehälter (14) eingebrachte Ausgabeöffnung (32) und wobei der Getränkevorratsbehälter (14) eine Behälteröffnung (17) oberhalb der maximalen Füllhöhe des Getränkevorratsbehälters (14) aufweist, wobei ein Anpressmechanismus vorgesehen ist, der eine die Behälteröffnung (17) umfassende Fläche des Getränkevorratsbehälters (14) in dichtende Anlage mit der zugeordneten Wandung der Behälteraufnahme (15) des Gehäuses (12) bringt, **dadurch gekennzeichnet, dass** nach Einschieben (102) und Verriegeln des Getränkevorratsbehälters (14) dieser unter Unterdruck, insbesondere Vakuum, gesetzt wird.

2. Verfahren nach Anspruch 1, **dadurch gekennzeichnet, dass** mit Öffnen des Ausgabesystems Gas dem Getränkevorratsbehälter (14) zugeführt wird und eine den Unterdruck erzeugende Pumpe (60) nicht wirksam ist.

3. Verfahren nach Anspruch 1 oder 2, **dadurch gekennzeichnet, dass** Daten betreffend den Inhalt des Getränkevorratsbehälters (14) über ein mit einer Steuereinheit (80) zusammenwirkendes Dateneingabemittel (42) oder mit der Steuereinheit (80) zusammenwirkende Dateneingabemittel eingegeben werden, die festlegen, ob eine Ausgabe über das Ausgabesystem möglich ist und ggfs. das Ausgabesystem sperren.

4. Verfahren nach Anspruch 3, **dadurch gekennzeichnet, dass** als Daten über die Dateneingabemittel (42) eingegeben werden: ein Herstellercode des in den Getränkevorratsbehälter (14) eingebrachten Produkts, die Menge an zuzuführendem Wasser im Hinblick auf ein im Getränkevorratsbehälter (14) befindliches Produkt, die Einbringzeit des Getränkevorratsbehälters (14) und/oder produktspezifische Daten wie Haltbarkeit, erforderliche Kühltemperatur und/oder erforderliche Drehzahl einer Rühreinrichtung (50) des Getränks.

5. Verfahren nach Anspruch 3 oder 4, **dadurch gekennzeichnet, dass** die Steuereinheit (80) in Abhängigkeit von hinterlegten und/oder eingelesenen Daten zur Sperrung der Getränkeausgabe die Pumpe (60) zur Herstellung eines Unterdrucks im Getränkevorratsbehälter (14) bedarfsweise ansteuert.

6. Verfahren nach Anspruch 5, **dadurch gekennzeichnet, dass** in Abhängigkeit von einem ersten Sensor (82) zur Ermittlung der Menge eines Wasserzulaufs in den Getränkevorratsbehälter (14) und von einem zweiten Sensor (84) zur Ermittlung der Füllstandshöhe im Getränkevorratsbehälter (14) ermittelten Messdaten und über die eingegeben Daten und/oder in der Steuereinheit (80) hinterlegten Daten die Steuereinheit (80) die Pumpe (60) und ein Ventil (62) steuert, so dass die Ausgabe des Getränks gesperrt oder freigegeben wird.

7. Getränkedispenser zur Ausgabe eines Getränks, umfassend ein Gehäuse (12), zumindest einen Getränkevorratsbehälter (14) in Form eines Auszugs, zumindest eine Gehäuseöffnung (13), und zumindest eine Behälteraufnahme (15) zum Einbringen des Getränkevorratsbehälters (14) in das Gehäuse (12) über die Gehäuseöffnung (13), wobei der Getränkevorratsbehälter (14) eine Behälteröffnung (17) oberhalb der maximalen Füllhöhe des Getränkevorratsbehälters (14) aufweist, und wobei ein Anpressmechanismus vorgesehen ist, der eine die Behälteröffnung (17) umfassende Fläche des Getränkevorratsbehälters (14) in dichtende Anlage mit der zugeordneten Wandung der Behälteraufnahme (15) des Gehäuses (12) bringt, zur Durchführung eines Verfahrens nach einem der vorangehenden Ansprüche, **dadurch gekennzeichnet, dass** der Anpressmechanismus eine Führung (48) aufweist, die von der Gehäuseöffnung (13) in Richtung des Einschubs des Getränkevorratsbehälters (14) in die Behälteraufnahme (15) verläuft und so ansteigt, dass im eingebrachten Zustand die Führung (48) im hinteren Bereich den Getränkevorratsbehälter (14) gegen die Decke der Behälteraufnahme (15) hält, und dass der Anpressmechanismus eine Rampe (40) im vorderen Bereich des Getränkevorratsbehälters (14) aufweist, die so gestaltet ist, dass der Getränkevorratsbehälter (14) mit vollständigem Einschieben gegen die Decke der Behälteraufnahme (15) gespannt wird, wodurch im eingebrachten Zustand der Getränkevorratsbehälter (14) im hinteren Bereich auf der Führung (48) aufliegt und im vorderen Bereich auf der Rampe (40), wobei die Rampe (40) integraler Bestandteil des Getränkevorratsbehälters (14) ist, wobei zumindest eine zwischen Behälteröffnung (17) des Getränkevorratsbehälters (14) und Behälteraufnahme (15) wirksame Dichtung (16) und zumindest eine Pumpe (60) vorgesehen sind, und dass die Pumpe (60) mit der Behälteröffnung (17) über eine Leitung (64) verbindbar ist, so dass im eingeschobenen Zustand des Getränkevorratsbehälters (14) und bei aktiviertem Anpressmechanismus der Getränkevorratsbehälter (14) über die Pumpe (60) mit einem Unterdruck beaufschlagbar ist.

8. Getränkedispenser nach Anspruch 7, **dadurch gekennzeichnet, dass** die Führung (48) durch den Boden der Behälteraufnahme (15) gebildet ist.

9. Getränkedispenser nach Anspruch 7 oder 8, **dadurch gekennzeichnet, dass** in die Leitung (64) ein Ventil (62) eingebracht ist, welches bei Aktivierung der Pumpe (60) den Getränkevorratsbehälter (14) mit der Pumpe (60) und bei Aktivierung des Ausgabesystems mit einer Zuluftleitung (66) verbindet.

10. Getränkedispenser nach einem der vorangehenden Ansprüche 7 bis 9, **dadurch gekennzeichnet, dass** eine Wasserleitung (74) zum Einbringen von Wasser in den Getränkevorratsbehälter 14 vorgesehen ist, welche im eingeschobenen Zustand des Getränkevorratsbehälters (14) mit der Behälteröffnung (17) verbunden ist.

11. Getränkedispenser nach Anspruch 10, **dadurch gekennzeichnet, dass** eine mit der Wasserleitung (74) verbundene Wasserpumpe (70) vorgesehen ist, die mit einem Wasserbehälter verbindbar ist.

12. Getränkedispenser nach Anspruch 11, **dadurch gekennzeichnet, dass** ein Ventil (76) in der Wasserleitung (74) vorgesehen ist, das wahlweise eine Verbindung mit der Wasserpumpe (70) und dem Wasseranschluss (78) herstellt.

13. Getränkedispenser nach einem der vorangehenden Ansprüche 7 bis 12, **dadurch gekennzeichnet, dass** eine Steuereinheit (80) zur Sperrung der Getränkeausgabe vorgesehen ist, die mit einem ersten Sensor (82) verbunden ist, mit dem die dem Getränkevorratsbehälter (14) zugeführte Wassermenge gemessen wird.

14. Getränkedispenser nach Anspruch 13, **dadurch gekennzeichnet, dass** ein mit der Steuereinheit (80) verbundener zweiter Sensor (84) vorgesehen ist, mit dem die Füllstandshöhe des Getränkevorratsbehälters (14) gemessen wird.

## Claims

1. Method for operating a beverage dispenser for dispensing a beverage, comprising a housing (12), at least one beverage reservoir (14) in the form of a pull-out compartment, at least one housing aperture (13), at least one container receptacle (15) for introducing the beverage reservoir (14) into the housing (12) via the housing aperture (13), a dispensing system, a dispensing aperture (32) provided in the beverage reservoir (14) and cooperating with the dispensing system, and which beverage reservoir (14) has a container aperture (17) above the maximum filling level of said beverage reservoir (14), with a pressing mechanism being provided which urges a surface of the beverage reservoir (14) that surrounds the container aperture (17) into sealing abutment against the associated wall of the container receptacle (15) of said housing (12), **characterized in that** once the beverage reservoir (14) has been inserted (102) and locked in position, a negative pressure, in particular a vacuum, will be applied to said beverage reservoir (14).

2. Method according to claim 1, **characterized in that** opening the dispensing system will cause gas to be supplied to the beverage reservoir (14) and at the same time deactivate a pump (60) which generates the negative pressure.

3. Method according to one of claims 1 or 2, **characterized in that** data relating to the contents of said beverage reservoir (14) is input via one or plural data input means (42) which cooperate(s) with a control unit (80), which input means will determine whether dispensing a beverage via the dispensing system is possible and will disable said dispensing system, if necessary.

4. Method according to claim 3, **characterized in that** the data input via said data input means (42) is: a manufacturer's code of the product filled into the beverage reservoir (14), the amount of water to be supplied in relation to a product contained in the beverage reservoir (14), the insertion time of the beverage reservoir (14) and/or product-specific data such as expiration date, required cooling temperature and/or required speed of a device (50) used to stir the beverage.

5. Method according to one of claims 3 or 4, **characterized in that** as a function of data stored and/or entered, the control unit (80) will activate the pump (60) as required in order to generate a negative pressure in the beverage reservoir (14) so as to disable the dispensing of a beverage.

6. Method according to claim 5, **characterized in that** as a function of the measuring data determined by a first sensor (82) for measuring the amount of a water supplied to the beverage reservoir (14) and by a second sensor (84) for measuring the filling level of the beverage reservoir (14), and, based on the data input and/or stored in the control unit (80), said control unit (80) will control the pump (60) and a valve (62) so as to disable or enable the dispensing of a beverage.

7. Beverage dispenser for dispensing a beverage, comprising a housing (12), at least one beverage reservoir (14) in the form of a pull-out compartment, at least one housing aperture (13), and at least one container receptacle (15) for introducing the beverage reservoir (14) into the housing (12) via the housing aperture (13), which beverage reservoir (14) has a container aperture (17) above the maximum filling level of said beverage reservoir (14), with a pressing mechanism being provided which urges a surface of the beverage reservoir (14) that surrounds the container aperture (17) into sealing abutment against the associated wall of the container receptacle (15) of said housing (12) for performing a method according to any one of the preceding claims, **characterized in that** said pressing mechanism includes a guide (48) which runs from the housing aperture (13) in the direction of the slide-in unit of the beverage reservoir (14) and into the container receptacle (15) and inclines upward in such a way that in an inserted state, the guide (48) will keep the rear part of the beverage reservoir (14) pressed against the top wall of the container receptacle (15), and that the pressing mechanism includes a sloped portion (40) at the front of the beverage reservoir (14), which sloped portion (40) is designed such that the beverage reservoir (14), when fully inserted, will be clamped towards the top wall of the container receptacle (15), and, as a result, in the inserted state of the beverage reservoir (14), the rear part of the latter will abut against the guide (48) and its front part will abut against the sloped portion (40), which ramp (40) is an integral part of the beverage reservoir (14), wherein at least one seal (16) which acts between the container aperture (17) of the beverage reservoir (14) and the container receptacle (15) and at least one pump are provided, and that said pump (60) can be connected to the container aperture (17) by means of a line (64) so that, with the beverage reservoir (14) inserted and with the pressing mechanism activated, a negative pressure can be generated in the beverage reservoir (14) by means of said pump (60).

8. Beverage dispenser according to claim 7, **characterized in that** said guide (48) is formed by the bottom of the container receptacle (15).

9. Beverage dispenser according to one of claims 7 or 8, **characterized in that** a valve (62) is mounted within said line (64), which valve (62) will act to connect the beverage reservoir (14) to the pump (60) once said pump (60) has been activated, and will act to connect the beverage reservoir (14) to an air supply line (66) once the dispensing system has been activated,

10. Beverage dispenser according to any one of the preceding claims 7 to 9, **characterized in that** a water line (74) for supplying water to the beverage reservoir (14) is provided, which line (74) will be connected to the container aperture (17) once the beverage reservoir (14) has been slid in.

11. Beverage dispenser according to claim 10, **characterized in that** a water pump (70) is provided which is connected to said water line (74) and which can be connected to a water container.

12. Beverage dispenser according to claim 11, **characterized in that** a valve (76) is provided in said water line (74), which valve (76) selectively connects to either the water pump (70) or to the water supply (78).

13. Beverage dispenser according to any one of claims 7 to 12 above, **characterized in that** a control unit (80) is provided for disabling the dispensing of a beverage, which control unit (80) is connected to a first sensor (82) which is used to measure the amount of water supplied to the beverage reservoir (14).

14. Beverage dispenser according to claim 13, **characterized in that** a second sensor (84) is provided which is connected to the control unit (80) and which is used to measure the filling level of the beverage reservoir (14).

## Revendications

1. Procédé de fonctionnement d'un distributeur de boisson destiné à distribuer une boisson, comprenant un corps (12), au moins un récipient de stockage de boisson (14) se présentant sous forme de tiroir, au moins une ouverture de corps (13), au moins un logement pour récipient (15) servant à introduire le récipient de stockage de boisson (14) dans le corps (12) par l'ouverture de corps (13), un système de distribution, une ouverture de distribution (32) coopérant avec le système de distribution et ménagée dans le récipient de stockage de boisson (14) et dans lequel le récipient de stockage de boisson (14) comprend une ouverture de récipient (17) située au-dessus du niveau maximal de remplissage du récipient de stockage de boisson (14), dans lequel un mécanisme de pression est prévu, qui amène une surface du récipient de stockage de boisson (14), laquelle englobe l'ouverture de récipient (17), en contact étanche avec la paroi associée du logement pour récipient (15) du corps (12), **caractérisé en ce qu'**une fois le récipient de stockage de boisson (14) introduit (102) et verrouillé, il est mis sous dépression, en particulier sous vide.

2. Procédé selon la revendication 1, **caractérisé en ce qu'**à l'ouverture du système de distribution, un gaz est amené au récipient de stockage de boisson (14) et une pompe (60) générant la dépression n'est pas active.

3. Procédé selon la revendication 1 ou 2, **caractérisé en ce que** des données concernant le contenu du récipient de stockage de boisson (14) sont introduites par l'intermédiaire d'un moyen d'introduction de données (42) coopérant avec une unité de commande (80) ou par l'intermédiaire d'un moyen d'introduction de données coopérant avec l'unité de commande (80), lesquels moyens déterminent si une distribution par l'intermédiaire du système de distribution est possible et qui, le cas échéant, bloquent le système de distribution.

4. Procédé selon la revendication 3, **caractérisé en ce que** les données suivantes sont introduites par l'intermédiaire du moyen d'introduction de données (42) : un code fabricant du produit introduit dans le récipient de stockage de boisson (14), la quantité d'eau à amener par rapport à un produit situé dans le récipient de stockage de boisson (14), le moment d'introduction du récipient de stockage de boisson (14) et/ou les données spécifiques au produit telles que la durée de conservation, la température de refroidissement nécessaire et/ou la vitesse de rotation nécessaire d'un dispositif d'agitation (50) de la boisson.

5. Procédé selon la revendication 3 ou 4, **caractérisé en ce que** l'unité de commande (80) commande la pompe (60) pour établir une dépression dans le récipient de stockage de boisson (14) en fonction des données mises en mémoire et/ou lues pour bloquer la distribution de la boisson.

6. Procédé selon la revendication 5, **caractérisé en ce que** l'unité de commande (80) commande la pompe (60) et une soupape (62) en fonction d'un premier capteur (82) servant à détecter la quantité d'une amenée d'eau dans le récipient de stockage de boisson (14) et d'un deuxième capteur (84) servant à détecter le niveau de remplissage dans le récipient de stockage de boisson (14) et par l'intermédiaire des données entrées et/ou des données mises en mémoire dans l'unité de commande (80), de manière à ce que la distribution de la boisson soit bloquée ou libérée.

7. Distributeur de boisson pour la distribution d'une boisson, comprenant un corps (12), au moins un récipient de stockage de boisson (14) se présentant sous forme de tiroir, au moins une ouverture de corps (13), et au moins un logement pour récipient (15) servant à introduire le récipient de stockage de boisson (14) dans le corps (12) par l'ouverture de corps (13), dans lequel le récipient de stockage de boisson (14) présente une ouverture de récipient (17) située au-dessus du niveau maximal de remplissage du récipient de stockage de boisson (14), et dans lequel un mécanisme de pression est prévu, qui amène une surface du récipient de stockage de boisson (14), laquelle englobe l'ouverture de récipient (17), en contact étanche avec la paroi associée du logement pour récipient (15) du corps (12), pour la mise en oeuvre d'un procédé selon l'une quelconque des revendications précédentes, **caractérisé en ce que** le mécanisme de pression comprend un guidage (48) qui s'étend de l'ouverture de corps (13) dans le sens de l'insertion du récipient de stockage de boisson (14) dans le logement pour récipient (15) et s'élève de telle manière qu'une fois le guidage (48) introduit, il maintient le récipient de stockage de boisson (14) dans la zone arrière contre la partie supérieure du logement pour récipient (15), et **en ce que** le mécanisme de pression comprend une rampe (40) dans la zone avant du récipient de stockage de boisson (14), qui est réalisée de façon à ce que le récipient de stockage de boisson (14) soit serré contre la partie supérieure du logement pour récipient (15) de manière à être entièrement inséré, moyennant quoi, une fois introduit, le récipient de stockage de boisson (14) repose dans la zone arrière sur le guidage (48) et dans la zone avant sur la rampe (40), dans lequel la rampe (40) fait partie intégrante du récipient de stockage de boisson (14), dans lequel au moins un joint (16) déployant ses effets entre l'ouverture de récipient (17) du récipient de stockage de boisson (14) et le logement pour récipient (15) et au moins une pompe (60) sont prévus, et **en ce que** la pompe (60) peut être reliée à l'ouverture de récipient (17) par l'intermédiaire d'une conduite (64), de sorte que, une fois le récipient de stockage de boisson (14) inséré, et lorsque le mécanisme de pression est activé, le récipient de stockage de boisson (14) peut être soumis à une dépression par l'intermédiaire de la pompe (60).

8. Distributeur de boisson selon la revendication 7, **caractérisé en ce que** le guidage (48) est formé à travers le fond du logement pour récipient (15),

9. Distributeur de boisson selon la revendication 7 ou 8, **caractérisé en ce qu'**une soupape (62), laquelle relie le récipient de stockage de boisson (14) à la pompe (60) lors de l'activation de la pompe (60) et à une conduite d'amenée d'air (66) lors de l'activation du système de distribution, est introduite dans la conduite (64),

10. Distributeur de boisson selon l'une quelconque des revendications 7 à 9, **caractérisé en ce qu'**une conduite d'eau (74) servant à introduire de l'eau dans le récipient de stockage de boisson (14) est prévue, laquelle est reliée à l'ouverture de récipient (17) une fois le récipient de stockage de boisson (14) inséré.

11. Distributeur de boisson selon la revendication 10, **caractérisé en ce qu'**une pompe à eau (70) reliée à la conduite d'eau (74) et pouvant être reliée à un récipient d'eau est prévue.

12. Distributeur de boisson selon la revendication 11, **caractérisé en ce qu'**une soupape (76) qui établit sélectivement une liaison avec la pompe à eau (70) et la prise d'eau (78) est prévue dans la conduite d'eau (74).

13. Distributeur de boisson selon l'une quelconque des revendications 7 à 12, **caractérisé en ce qu'**une unité de commande (80), qui est reliée à un premier capteur (82) permettant de mesurer la quantité d'eau amenée au récipient de stockage de boisson (14), est destinée à bloquer la distribution de boisson.

14. Distributeur de boisson selon la revendication 13, **caractérisé en ce qu'**un deuxième capteur (84) relié à l'unité de commande (80) est prévu et permet de mesurer le niveau de remplissage du récipient de stockage de boisson (14).
